# EUROPÄISCHE PATENTSCHRIFT

(11) **EP 0 979 782 B1**
(45) Veröffentlichungstag und Bekanntmachung des Hinweises auf die Patenterteilung: **11.07.2001**
(21) Anmeldenummer: 98810765.2
(22) Anmeldetag: 10.08.1998
(51) Int. Cl.: B65D 81/32, B65D 47/08, B65D 1/04

(54) **Im Blasverfahren hergestellte Mehrkammerflasche aus Kunststoff und Verschluss für Mehrkammerflasche**
Multi-compartment blow-molded plastic bottle and closure therefor
Bouteille plastique multi-chambre moulée par soufflage et fermeture pour cette bouteille

(43) Veröffentlichungstag der Anmeldung: 16.02.2000
(73) Patentinhaber: Alpla Werke Alwin Lehner GmbH & CO. KG, 6971 Hard (AT)
(72) Erfinder: Künz, Hans, 6971 Hard (AT)
(74) Vertreter: Riederer, Conrad A., Dr.

(56) Entgegenhaltungen:
- WO-A-97/18144
- DE-A- 3 514 134
- DE-A- 4 219 598
- US-A- 5 765 725

## Beschreibung

Die Erfindung betrifft eine im Blasverfahren hergestellte Mehrkammerflasche aus Kunststoff, insbesondere zur getrennten Aufnahme von verschiedenen Produkten, sowie einen Verschluss für eine solche Mehrkammerflasche.

Es sind bereits Mehrkammerflaschen im Handel. Sie dienen beispielsweise als Gefässe für Zweikomponenten-Klebstoff. Zu diesem Zweck sind die Kammern vollständig voneinander getrennt und mit je einem Stutzen versehen. Für jeden Stutzen ist ein separater Verschluss notwendig.

Die DE-A-42 19 598 offenbart eine Zweikammerflasche, die aus zwei aneinanderliegenden getrennten Flaschen mit je einem Flaschenhals besteht. Die beiden Flaschen sind mit einem gemeinsamen Kunststoffverschluss zusammengehalten und mit ihm verschliessbar. Als nachteilig erweist sich, dass diese Zweikammerflasche aus zwei Teilen besteht, also nicht einstückig durch Blasen herstellbar ist.

In der US-A-5 765 725 wird eine zylindrische Flasche beschrieben, welche durch eine Scheidewand in zwei Kammern mit halbkreisförmigem Querschnitt getrennt ist. Wie eine solche Flasche hergestellt werden soll, darüber schweigt sich diese Druckschrift aus. Eine Herstellung durch Blasen aus einem Schlauchstück scheidet aus, weil eine Scheidewand erzeugt werden muss.

In der nicht-vorveröffentlichten europäischen EP-A-0 875 460 wird eine im Blasverfahren hergestellte Mehrkammerflasche aus Kunststoff beschrieben, die mindestens zwei voneinander getrennte Kammern aufweist, deren Wandungen durch eine Rippe miteinander verbunden sind undinnerhalb oder unterhalb eines gemeinsamen Stutzens eine Oeffnung aufweisen. Für Flaschen mit ganz voneinander getrennten Kammern wird auch ein Ausguss beschrieben, der den Stutzen abschliesst und Kanäle aufweist, welche von den Oeffnungen der Kammern zu einem Ausgussteil führen. Das Ausgussteil ist mit einem Befestigungsteil an der Flasche befestigt. Zu diesem Zweck weist das Befestigungsteil Rastnasen auf, welche an einem ringförmigen Vorsprung des Stutzens einrasten. Weitere Verschlussmittel sind notwendig, um die verschiedenen Ausgussöffnungen der Mehrkammerflasche zu verschliessen.

Es ist Aufgabe der vorliegenden Erfindung, eine im Blasverfahren herstellbare Mehrkammerflasche aus Kunststoff zur getrennten Aufnahme von verschiedenen Produkten zu schaffen, welche nur einen einzigen Verschluss benötigt. Weiter soll auch ein solcher Verschluss geschaffen werden.

Gemäss der Erfindung wird diese Aufgabe gelöst durch eine im Blasverfahren hergestellte Mehrkammerflasche aus Kunststoff mit mindestens zwei voneinander getrennten Kammern, von denen jede innerhalb oder unterhalb eines gemeinsamen Stutzens eine Oeffnung aufweist, und einem Verschluss mit mindestens zwei Kanälen, wobei je ein Kanal von der Oeffnung einer Kammer zu einer Ausgussöffnung führt, und mindestens einem Deckel zum Verschliessen der Ausgussöffnungen.

Eine vorteilhafte Ausführung der Mehrkammerflasche sieht vor, dass die Oeffnung einer der Kammern kreisförmig ist und koaxial zum Stutzen angeordnet ist, dass der Stutzen ein Gewinde aufweist und dass der Verschluss mit einem diesem Gewinde entsprechenden Gewinde versehen ist. Dies hat den Vorteil, dass der Verschluss in einfacher Weise mit einer Schraubverbindung mit der Mehrkammerflasche verbunden sein kann.

Die Oeffnung einer der Kammern kann kreisförmig ausgebildet und koaxial zum Stutzen angeordnet sein. Auch ist die Oeffnung vorteilhaft kalibriert. Dies erlaubt es, einen der Kanäle koaxial zum Stutzen anzuordnen und als rohrförmigen Ansatz auszubilden, der bei aufgesetztem Verschluss passend in die koaxiale Oeffnung der Kammer ragt. Dadurch wird eine dichte Verbindung der Kammer zur Ausgussöffnung gewährleistet.

Es ist auch möglich, eine, mehrere oder alle Oeffnungen der Kammern aussermittig anzuordnen.

Es ist ferner möglich, beim Verschluss eine Trennwand vorzusehen, welche sich zum Boden des Stutzens erstreckt und die Kanäle voneinander trennt.

Vorteilhaft ist am Verschluss ein Flansch vorgesehen, der am Stutzen dichtend anliegt.

Die Erfindung betrifft auch einen Verschluss für eine Mehrkammerflasche, welche mindestens zwei voneinander getrennte Kammern aufweist, von denen jede innerhalb oder unterhalb eines gemeinsamen Stutzens eine Oeffnung besitzt, mit mindestens zwei Kanälen um Durchlässe für die Inhalte der betreffenden Kammer zu entsprechenden Ausgussöffnungen zu bilden, mindestens einem Deckel zum Verschliessen einer oder mehrerer Ausgussöffnungen und Befestigungsmitteln zum Aufsetzen des Verschlusses auf die Mehrkammerflasche. Dabei ist vorteilhafterweise einer der Kanäle koaxial zu den Befestigungsmitteln angeordnet. Die Befestigungsmittel sind zweckmässigerweise durch ein Gewinde gebildet. Der koaxial zum Stutzen angeordnete Kanal kann durch einen rohrförmigen Ansatz gebildet sein. Dieser dient dann als Kupplung zur entsprechenden Kammer der Flasche. Vorteilhaft ist der rohrförmige Ansatz derart bemessen, dass er bei aufgesetztem Verschluss dichtend in die kalibrierte Oeffnung der zugehörigen Kammer eingreift. Zweckmässigerweise besitzt der Verschluss eine Trennwand, welche sich vom Ausguss her durch den Flansch nach unten erstreckt, um bei aufgesetztem Verschluss am Boden des Stutzens aufzuliegen.

Ausführungsbeispiele der Erfindung werden nun unter Bezugnahme auf die Zeichnung beschrieben. Es zeigt:
- Fig.1: eine Seitenansicht einer Zweikammerflasche, bei welcher die Oeffnung einer der Kammer koaxial zum Stutzen angeordnet ist,
- Fig.2: einen Schnitt durch die Zweikammerflasche von Figur 1 entlang der Linie II-II,
- Fig.3: eine Ansicht der Flasche von Figur 1 von oben,
- Fig.4: einen Schnitt durch die Flasche von Figur 1 mit aufgesetztem Verschluss,
- Fig.5: eine Zweikammerflasche mit aufgesetztem Verschluss, wobei die Ausgussöffnungen in einem Abstand von der Flaschenachse angeordnet sind,
- Fig.6: eine Ansicht der Flasche von Figur 5 von oben gesehen ohne Verschluss,
- Fig.7: eine Dreikammerflasche mit aufgesetztem Verschluss,
- Fig.8: eine Variante einer Zweikammerflasche mit spiegelsymmetrischer Ausbildung der Kammern und
- Fig.9: eine Ansicht der Flasche von oben ohne Verschluss.

Die in den Figuren 1 bis 4 dargestellte Mehrkammerflasche 10 ist im Blasverfahren aus Kunststoff herstellbar. Sie besitzt zwei Kammern 11,13, deren Wandungen durch eine Rippe 15 miteinander verbunden sind. Die Kammern 11,13 können verschieden gross sein und auch verschiedene Formen aufweisen. Die Rippe 15 wird beim Schliessen der Blasform gebildet, indem die beiden Blasformhälften den Schlauch entlang einer praktisch vertikalen Linie zusammenpressen, so dass die beiden gegenüberliegenden Wände miteinander verbunden werden. Dabei entstehen auch die in Figur 2 sichtbaren Einbuchtungen 17. Die Kammern 11,13 besitzen im Bereich des Stutzens 19 Oeffnungen 21,23, welche innerhalb oder unterhalb dieses gemeinsamen Stutzens 19 münden. Die Oeffnung 23 ist vorteilhaft kalibriert. Dies ermöglicht eine dichte Verbindung mit dem Verschluss. Eine kreisförmige Ausbildung und koaxiale Anordnung der Oeffnung 23 zum Stutzen 19 ermöglichen die Verwendung eines mit Gewinde versehenen Verschlusses. Zu diesem Zweck kann am Stutzen ein Aussengewinde 20 vorgesehen sein. Es wäre aber auch möglich, ein Innengewinde am Stutzen 19 vorzusehen. Es sind aber auch andere Befestigungsmittel möglich, z.B. eine Schnappvorrichtung wie in Figur 5. Die Oeffnung 23 befindet sich im Stutzenboden 25. Die andere Oeffnung 21 ist praktisch halbkreisförmig. Es wäre aber auch möglich, diese Oeffnung kreisförmig, oval oder mit einer anderen Formgebung auszubilden.

Die Wandstärke der beschriebenen Mehrkammerflasche 10 ist zweckmässigerweise so dünn ausgebildet, dass der zum Beispiel pasteuse Inhalt der Flasche durch Druck herausgepresst werden kann. Es ist aber dem Fachmann ersichtlich, dass bei geeigneter Ausbildung der Flasche sich diese auch für flüssigen oder pulverförmigen Inhalt eignet.

Wie Figur 4 zeigt, ist auf den Stutzen 19 der Flasche 10 ein Verschluss 27 aufgeschraubt. Dieser ist zweckmässigerweise einstückig aus Kunststoff gefertigt. Der Verschluss 27 besitzt einen Flansch 33, der in den Stutzen 19 ragt und diesen abdichtet. Weiter besitzt der Verschluss Kanäle 35,37, welche von den Oeffnungen 21,23 der Kammern 11,13 zu den Ausgussöffnungen 39,40 führen. Zur Befestigung des Verschlusses 27 dient ein Gewinde 41, welches auf das Gewinde 20 des Stutzens 19 passt. Ein beispielsweise mit einem Filmscharnier am Verschlusskörper 28 angelenkter Deckel 42 dient dem Verschliessen der Ausgussöffnungen 39,40. Zu diesem Zweck sind am Deckel 42 Zapfen 44,46 vorgesehen, welche beim Verschliessen des Deckels 42 in die Ausgussöffnungen 39,40 eindringen. Es ist auch möglich, den Deckel 42 gewissermassen zu teilen, also für jede Ausgussöffnung 39,40 einen separaten Deckel vorzusehen, so dass jede Kammer 11,13 unabhängig von einer anderen Kammer entleert werden kann. Auch ein so ausgebildeter Verschluss kann einstückig gefertigt werden.

Der koaxial zum Stutzen 19 angeordnete Kanal 37 ist durch einen rohrförmigen Ansatz 43 gebildet. Dieser Ansatz 43 ist derart bemessen, dass er bei aufgesetztem Verschluss 27 dichtend in die zweckmässigerweise kalibrierte Oeffnung 23 eingreift.

Bei der Ausführungsform gemäss den Figuren 5 und 6 ist keine der Oeffnungen 21,23 konzentrisch zum Stutzen 19 angeordnet. Dementsprechend ist auch der Verschluss 27 nicht aufschraubbar ausgebildet. Der Unterschied zum Verschluss von Figur 4 besteht somit im wesentlichen darin, dass anstelle eines Gewindes Rastnasen 41' vorgesehen sind, welche an einem ringförmigen Wulst 20' des Stutzens 19 einrasten können. Im übrigen ist der Verschluss 27 gleich wie jener von Figur 4 ausgebildet, so dass auf die dortige Beschreibung verwiesen werden kann.

Das Ausführungsbeispiel von Figur 7 zeigt eine Dreikammerflasche 10' mit den Kammern 11,13 und 14. Die Dreikammerflasche ist analog zur Zweikammerflasche gemäss den Figuren 5 und 6 ausgebildet, so dass auf die vorangegangene Beschreibung verwiesen werden kann. Statt eine Rippe sind zwei Rippen 15' vorgesehen, die ebenfalls über einen wesentlichen Teil der Flasche senkrecht verlaufen. Der Verschluss 27' ist so ausgebildet, dass alle drei Kammern 11,13,14 mit einer Ausgussöffnung 39,40 in Verbindung stehen.

Die Mehrkammerflasche 10" gemäss dem dritten Ausführungsbeispiel nach den Figuren 8 und 9 ist mindestens im Bereich des Stutzens 19 praktisch spiegelsymmetrisch ausgebildet. Die Oeffnungen 21,23 der Kammern 11,13 haben somit praktisch die gleiche Ausbildung. Sie sind relativ gross und erleichtern so das Abfüllen der Flasche.

Entsprechend der Ausbildung der Flasche ist auch der Verschluss 27" weitgehend symmetrisch ausgebildet. Die Kanäle 35,37 werden durch eine Trennwand 49 voneinander getrennt, welche an der Verbindungsstelle 51 der beiden Kammern 11 und 13 aufliegt. Diese Verbindungsstelle 51 ist gewissermassen ein auf ein schmales Band verkleinerter Stutzenboden 25 gemäss Fig.6. Durch die Trennwand 49 wird zwar keine perfekte Abdichtung zwischen den beiden Kammern 11 und 13 erreicht, aber für viele Verwendungszwecke der Mehrkammerflasche dürfte dies genügen. So ist beispielsweise für pasteuse Produkte kaum eine Gefahr einer störenden Vermischung vorhanden.

Der Verschluss 27" weist einen Deckel 42 auf, der mit einem Filmscharnier 53 mit dem Verschlusskörper 28 verbunden ist. Wie bereits früher erwähnt,. kann der Verschluss auch separate Deckel für die verschiedenen Ausgussöffnungen aufweisen, aber trotzdem auch einstückig gefertigt werden.

Als Befestigungsmittel zum Aufsetzen auf die Flasche kann dieser Verschluss ein Gewinde 41 aufweisen. Es kann aber auch eine Schnappvorrichtung zur Anwendung gelangen.

Es sind verschiedene Aenderungen möglich, ohne von der Erfindung abzuweichen. So können verschiedene Merkmale der gezeigten Ausführungsformen kombiniert werden, z.B. statt einem Gewinde ein Schnappverschluss vorgesehen werden.

## Patentansprüche

1. Im Blasverfahren hergestellte Mehrkammerflasche aus Kunststoff mit mindestens zwei voneinander getrennten Kammern (11,13), deren Wandungen durch eine Rippe (15) miteinander verbunden sind, wobei jede der Kammer (11,13) innerhalb oder unterhalb eines gemeinsamen Stutzens (19) eine Oeffnung (21,23) aufweist, und einem Verschluss (27,27',27") mit mindestens zwei Kanälen (35,37), wobei je ein Kanal von der Oeffnung (21,23) einer Kammer (11,13) zu einer Ausgussöffnung (39,40) führt, mindestens einem Deckel (42) zum Verschliessen einer oder mehrerer Ausgussöffnungen (39,40).

2. Mehrkammerflaschen nach Anspruch 1, dadurch gekennzeichnet, dass die Oeffnung (23) einer (13) der Kammern kreisförmig ausgebildet und koaxial zum Stutzen (19) angeordnet ist.

3. Mehrkammerflaschen nach Anspruch 1 oder 2, dadurch gekennzeichnet, dass eine, mehrere oder alle Oeffnungen (21,23) der Kammern (11,13,14) aussermittig angeordnet sind.

4. Mehrkammerflaschen nach einem der Ansprüche 1 bis 3, dadurch gekennzeichnet, dass der Verschluss einen Flansch (33) aufweist, der am Stutzen (19) dichtend anliegt.

5. Mehrkammerflaschen nach einem der Ansprüche 1 bis 4, dadurch gekennzeichnet, dass einer der Kanäle in Form eines rohrförmigen Ansatzes (43) dichtend in die Oeffnung (23) einer Kammer ragt.

6. Mehrkammerflaschen nach einem der Ansprüche 1 bis 4, dadurch gekennzeichnet, dass der Verschluss eine Trennwand (49) aufweist, welche sich zum Boden (51,25) des Stutzens (19) erstreckt und die Kanäle (35,37) voneinander trennt.8

7. Mehrkammerflasche nach Anspruch 1 bis 6, dadurch gekennzeichnet, dass der Stutzen (19) ein Gewinde (20) aufweist und dass der Verschluss (27) mit einem diesem Gewinde (20) entsprechendem Gewinde (41) versehen ist.

8. Mehrkammerflaschen nach einem der Ansprüche 1 bis 6, dadurch gekennzeichnet, dass am Stutzen (19) ein Schnappwulst (20') angeordnet ist und dass der Verschluss (27,27',27") mit einer Schnappvorrichtung (41') versehen ist.

9. Verschluss für eine Mehrkammerflasche, welche mindestens zwei voneinander getrennte Kammern (11,13) aufweist, deren Wandungen durch eine Rippe (15) miteinander verbunden sind, wobei jede der Kammern (11,13) innerhalb oder unterhalb eines gemeinsamen Stutzens (19) eine Oeffnung (21,23) besitzt, mit mindestens zwei Kanälen (35,37), um Durchlässe für die Inhalte der Kammern (11,14) zu entsprechenden Ausgussöffnungen (39,40) zu bilden, mindestens einem Deckel (42) zum Verschliessen einer oder mehrerer Ausgussöffnungen (39,40) und Befestigungsmitteln (41,41') zum Aufsetzen des Verschlusses auf die Mehrkammerflasche.

10. Verschluss nach Anspruch 9, dadurch gekennzeichnet, dass einer der Kanäle koaxial zu den Befestigungsmitteln angeordnet ist.

11. Verschluss nach Anspruch 9 oder 10, dadurch gekennzeichnet, dass ein Kanal oder alle Kanäle (35,37) aussermittig angeordnet sind.

12. Verschluss nach einem der Ansprüche 9 bis 11, dadurch gekennzeichnet, dass er einen Flansch (33) zum dichtenden Anliegen am Stutzen (19) aufweist.

13. Verschluss nach einem der Ansprüche 9 bis 12, dadurch gekennzeichnet, dass mindestens einer der Kanäle (37) in Form eines rohrförmigen Ansatzes (43) ausgebildet ist, welcher derart bemessen ist, dass er bei aufgesetztem Verschluss dichtend in die Oeffnung (23) der zugehörigen Kammer (11) eingreift.

14. Verschluss nach einem der Ansprüche 9 bis 12, dadurch gekennzeichnet, dass mindestens eine Trennwand (49) vorgesehen ist, welche sich von den Ausgussöffnungen (39,40) her nach unten erstreckt, um bei aufgesetztem Verschluss am Boden (51,25) des Stutzens (19) der Flasche aufzuliegen.

15. Verschluss nach einem der Ansprüche 9 bis 14, dadurch gekennzeichnet, dass die Befestigungsmittel durch ein Gewinde (41) gebildet sind.

16. Verschluss nach einem der Ansprüche 9 bis 14, dadurch gekennzeichnet, dass die Befestigungsmittel durch eine Schnappvorrichtung (41') gebildet sind.

17. Verschluss nach einem der Ansprüche 9 bis 16, dadurch gekennzeichnet, dass für jede Ausgussöffnung (39,40) ein separat betätigbarer Deckel vorgesehen ist.

## Claims

1. Multi-chambered bottle of plastic, produced by the blowing process, having at least two chambers (11, 13) separate from one another, whose walls are joined together by a rib (15), wherein each of the chambers (11, 13), inside or below a common neck (19), has a respective opening (21, 23), and having a closure (27, 27', 27") with at least two channels (35, 37), wherein each channel leads from the opening (21, 23) of one chamber (11, 13) to a pour opening (39, 40), and having at least one cap (42) for closing one or more pour openings (39, 40).

2. Multi-chambered bottles of claim 1, characterized in that the opening (23) of one (13) of the chambers is embodied as circular and disposed coaxially to the neck (19).

3. Multi-chambered bottles of claim 1 or 2, characterized in that one, or a plurality, or all of the openings (21, 23) of the chambers (11, 13, 14) are disposed eccentrically.

4. Multi-chambered bottles of one of claims 1-3, characterized in that the closure has a flange (33) that rests sealingly on the neck (19).

5. Multi-chambered bottles of one of claims 1-4, characterized in that one of the channels, in the form of a tubular attachment (43) protrudes sealingly into the opening (23) of one chamber.

6. Multi-chambered bottles of one of claims 1-4, characterized in that the closure has a partition (49), which extends to the bottom (51, 25) of the neck (19) and separates the channels (35, 37) from one another.

7. Multi-chambered bottles of claims 1-6, characterized in that the neck (19) has a thread (20), and that the closure (27) is provided with a thread (41) corresponding to this thread (20).

8. Multi-chambered bottles of one of claims 1-6, characterized in that a snap bead (20') is disposed on the neck (19), and that the closure (27, 27', 27") is provided with a snap device (41').

9. A closure for a multi-chambered bottle which has at least two chambers (11, 13) separate from one another, whose walls are joined together by a rib (15), wherein each of the chambers (11, 13) has one opening (21, 23) inside or below a common neck (19), having at least two channels (35, 37) in order to form passageways for the contents of the chambers (11, 14) to corresponding pour openings (19, 20), and having at least one cap (42) for closing one or more pour openings (39, 40) and having fastening means (41, 41') for mounting the closure on the multi-chambered bottle.

10. Closure of claim 9, characterized in that one of the channels is disposed coaxially to the fastening means.

11. Closure of claim 9 or 10, characterized in that one channel or all the channels (35, 37) are disposed eccentrically.

12. Closure of one of claims 9-11, characterized in that it has a flange (33) for sealingly contacting the neck (19).

13. Closure of one of claims 9-12, characterized in that at least one of the channels (37) is embodied in the form of a tubular attachment (43), which is dimensioned such that with the closure mounted in place, it sealingly engages the opening (23) of the associated chamber (11).

14. Closure of one of claims 9-12, characterized in that at least one partition (49) is provided, which extends downward from the pour openings (39, 40), so that when the closure is mounted in place it rests on the bottom (51, 25) of the neck (19) of the bottle.

15. Closure of one of claims 9-14, characterized in that the fastening means are formed by a thread (41).

16. Closure of one of claims 9-14, characterized in that the fastening means are formed by a snap device (41').

17. Closure of one of claims 9-16, characterized in that a separately actuatable cap is provided for each pour opening (39, 40).

## Revendications

1. Bouteille multicellulaire en matière plastique réalisée par soufflage, comportant au moins deux cellules (11, 13) séparées l'une de l'autre, dont les parois sont reliées l'une à l'autre par une nervure (15), chacune des cellules (11, 13) présentant un orifice (21, 23) situé à l'intérieur ou en dessous d'un ajutage (19) commun, et un bouchon (27, 27', 27'') avec au moins deux canaux (35, 37), respectivement un canal s'étendant depuis l'orifice (21, 23) d'une cellule (11, 13) vers un orifice verseur (39, 40), au moins un couvercle (43) pour fermer un ou plusieurs orifices verseurs (39, 40).

2. Bouteilles multicellulaires selon la revendication 1, caractérisées en ce que l'orifice (23) de l'une (13) des cellules est circulaire et disposé de façon coaxiale par rapport à l'ajutage (19).

3. Bouteilles multicellulaires selon la revendication 1 ou 2, caractérisées en ce que plusieurs ou tous les orifices (21, 23) des cellules (11, 13, 14) sont excentrés.

4. Bouteilles multicellulaires selon l'une des revendications 1 à 3, caractérisées en ce que le bouchon présente une bride (33) épousant l'ajutage (19) de façon étanche.

5. Bouteilles multicellulaires selon l'une des revendications 1 à 4, caractérisées en ce que l'un des canaux saillit en forme d'un raccord tubulaire (43) de façon étanche dans l'orifice (23) d'une cellule.

6. Bouteilles multicellulaires selon l'une des revendications 1 à 4, caractérisées en ce que le bouchon présente une paroi de séparation (49) qui s'étend vers le fond (51, 25) de l'ajutage (19) et sépare les canaux (35, 37) l'un de l'autre.

7. Bouteille multicellulaire selon la revendication 1 à 6, caractérisée en ce que l'ajutage (19) présente un filet (20) et que le bouchon (27) est pourvu d'un filet (41) correspondant à ce filet (20).

8. Bouteilles multicellulaires selon les revendications 1 à 6, caractérisées en ce qu'un boudin à déclic (20') est disposé sur l'ajutage (19) et que le bouchon (27, 27', 27'') est pourvu d'un dispositif à déclic (41').

9. Bouchon pour une bouteille multicellulaire présentant au moins deux cellules (11, 13) séparées l'une de l'autre, dont les parois sont reliées l'une à l'autre par une nervure (15), chacune des cellules (11, 13) possédant un orifice (21, 23) situé à l'intérieur ou en dessous d'un ajutage (19) commun, avec au moins deux canaux (35, 37) pour former des passages pour les contenus des cellules (11, 14) vers des orifices verseurs (39, 40) correspondants, au moins un couvercle (42) pour fermer un ou plusieurs orifices verseurs (39, 40), et des moyens de fixation (41, 41') pour la mise en place du bouchon sur la bouteille multicellulaire.

10. Bouchon selon la revendication 9, caractérisé en ce que l'un des canaux est disposé de façon coaxiale par rapport aux moyens de fixation.

11. Bouchon selon la revendication 9 ou 10, caractérisé en ce qu'un canal ou tous les canaux (35, 37) sont excentrés.

12. Bouchon selon l'une des revendications 9 à 11, caractérisé en ce qu'il présente une bride (33) pour épouser l'ajutage (19) de façon étanche.

13. Bouchon selon l'une des revendications 9 à 12, caractérisé en ce qu'au moins l'un des canaux (37) présente la forme d'un raccord tubulaire (43) dimensionné pour s'engrener de façon étanche dans l'orifice (23) de la cellule (11) correspondante lorsque le bouchon est mis en place.

14. Bouchon selon l'une des revendications 9 à 12, caractérisé en ce qu'au moins une paroi de séparation (49) est prévue qui s'étend depuis les orifices verseurs (39, 40) vers le bas pour s'appuyer sur le fond (51, 25) de l'ajutage (19) de la bouteille lorsque le bouchon est mis en place.

15. Bouchon selon l'une des revendications 9 à 14, caractérisé en ce que les moyens de fixation sont constitués par un filet (41).

16. Bouchon selon l'une des revendications 9 à 14, caractérisé en ce que les moyens de fixation sont constitués par un dispositif à déclic (41').

17. Bouchon selon l'une des revendications 9 à 16, caractérisé en ce qu'un couvercle à actionnement séparé est prévu pour chaque orifice verseur (39, 40).
